# FASCICULE DE BREVET EUROPEEN

(11) **EP 2 336 832 B1**
(45) Date de publication et mention de la délivrance du brevet: **02.12.2020**
(21) Numéro de dépôt: 10405219.6
(22) Date de dépôt: 12.11.2010
(51) Int. Cl.: G04B 15/08

(54) **Échappement à ancre suisse**
Schweizer Ankerhemmung
Swiss lever escapement

(30) Priorité: 21.12.2009 CH 19592009
(43) Date de publication de la demande: 22.06.2011
(73) Titulaire: ROLEX SA, 1211 Genève 26 (CH)
(72) Inventeur: Cettour-Baron, Raphaël, 74140 Messery (FR); Chiuve, Alexandre, 1212 Grand-Lancy (CH)
(74) Mandataire: Moinas & Savoye SARL

(56) Documents cités:
- CH-A- 731
- US-A- 1 044 054
- US-A- 3 628 327
- Henry B. Fried: "The Watch Escapement", 1959, Book Craftsmen Associates, Inc., USA ISBN: 0317170864 pages 10-19,

## Description

La présente invention se rapporte à un échappement à ancre suisse comprenant une roue d'échappement munie de dents et une ancre munie d'une part d'une palette d'entrée et d'une palette de sortie, en prise alternativement avec les dents de la roue d'échappement, d'autre part d'une fourchette en prise périodiquement avec une cheville d'un plateau solidaire de l'arbre d'un balancier régulateur.

L'échappement de type ancre suisse est composé d'une ancre pivotée autour d'un axe, et d'une roue d'échappement solidaire d'un pignon d'échappement. Les dents de la roue ainsi que les palettes de l'ancre avec lesquelles elles sont alternativement en contact sont les éléments de liaison entre la roue et l'ancre. Le dard, appendice situé entre les cornes de la fourchette à l'extrémité de la baguette de l'ancre opposée aux palettes, empêche tout basculement de l'ancre pendant que le balancier parcourt librement un arc supplémentaire, jusqu'au prochain passage de la cheville du plateau de balancier entre les cornes de la fourchette.

Le fonctionnement de l'échappement à ancre suisse peut être divisé en quatre parties distinctes :
- Le dégagement d'une dent de la roue d'échappement appuyant contre la face de tirage (ou plan de repos) d'une des palettes,
- L'impulsion A provoquée par le glissement de l'arête d'une des dents de la roue d'échappement contre le plan d'impulsion d'une des palettes,
- L'impulsion B provoquée par le glissement de l'arête d'une des palettes contre le plan d'impulsion d'une des dents de la roue d'échappement,
- La chute d'une dent contre la face de tirage de l'autre des palettes.

Le dégagement se produit lorsque le balancier entre en contact dans la fourchette de l'ancre. Ce dégagement provoque un léger recul de la roue d'échappement qui dépend de l'angle de tirage de la palette, cette phase est donc consommatrice d'énergie pour le balancier. L'énergie mise en jeu pour déverrouiller l'ancre correspond à une sécurité qui permet de maintenir l'ancre dans l'une de ses deux positions stables.

Une fois le déverrouillage de la palette d'entrée effectué, lors de la première phase d'impulsion, l'arête de la dent de la roue d'ancre est poussée par le couple fourni par le ressort de barillet à travers le train de rouage contre le plan d'impulsion de la palette d'entrée, ce qui engendre un couple autour de l'axe de pivotement de l'ancre. Ce couple met la fourchette en contact avec la cheville du plateau de balancier et débute la transmission d'énergie au balancier. Il s'agit de l'impulsion A.

Ensuite, l'arête de la dent de la roue d'échappement quitte le plan d'impulsion de la palette, et c'est alors l'arête de la palette qui entre en contact avec le plan d'impulsion de la dent de la roue d'ancre, c'est la seconde phase de transmission d'énergie correspondant à l'impulsion B.

Finalement, lorsque la dent de la roue d'échappement quitte la palette d'entrée de l'ancre, la roue d'échappement soumise au seul couple du ressort de barillet est arrêtée par la face de repos ou de tirage de la palette de sortie, ce qui correspond à la chute.

A ce moment, la valeur de l'engagement de la palette de sortie est appelé engagement virtuel. La phase qui suit, appelée tirage, résulte de l'action combinée de la force exercée par la dent de la roue d'échappement sur la face de tirage de la palette et de l'orientation de cette face par rapport à l'axe d'oscillation de l'ancre, appelée angle de tirage. L'ancre regagne ainsi sa seconde position stable et marque la fin de la fonction d'entrée.

A ce stade, correspondant à une demi-oscillation du balancier, l'engagement de la palette est dit total. Une demi-oscillation plus tard, le même scénario se reproduit de manière symétrique pour la fonction de sortie.

La Théorie Générale de l'Horlogerie de L. Defossez (1952, La Chambre suisse de l'horlogerie) détaille les différents types d'échappement, entre autre pour les échappements libres à ancre. Si la dent de la roue et l'ancre ont chacune un plan d'impulsion, l'échappement est à surface d'impulsion partagée, dont le représentant typique est l'échappement à ancre suisse. L'échappement à surfaces d'impulsion partagées est clairement le plus fiable pour une montre bracelet. Dans tous les cas mentionnés par L. Defossez, les plans d'impulsion des palettes de l'ancre sont plus longs que ceux des dents de la roue d'échappement.

Ce point de vue est confirmé et même amplifié par le EP 1892589 qui préconise des palettes encore plus larges que dans les échappements à ancre suisse standards. Dans ce document, l'arc occupé par les palettes, en particulier par la palette de sortie Ls, est > 6.5°, et le rapport entre les angles décrits par les palettes de sortie et d'entrée Ls, Le et une des dents d de la roue d'échappement correspond à Ls/d > 2.5.

On a proposé dans le brevet US 3'628'327 un échappement à ancre suisse dans lequel la longueur de plan d'impulsion des palettes de l'ancre est plus faible que celui des dents de la roue. Ceci permet d'obtenir un meilleur rendement, de 49% pour un échappement fonctionnant à 4Hz, contre 43% pour un échappement à ancre suisse standard. Le rapport entre les longueurs respectives du plan d'impulsion Lg d'une des dents de la roue d'échappement et du plan d'impulsion La d'une des palettes de l'ancre est compris entre 1 et 2. La longueur des plans d'impulsion des palettes reste supérieure à 200 µm.

The Watch Escapement, USA, Book Craftsmen Associates, Inc., 1959, pgs. 10 to 19 (Henry B. Fried) décrit un échappement à ancre suisse selon le préambule de la revendication 1.

Compte tenu des deux approches susmentionnées diamétralement différentes, poursuivant toutes deux le but d'améliorer le rendement de l'échappement à ancre suisse, il a semblé intéressant de voir dans quelle mesure il n'existerait pas une autre voie pour atteindre un rendement encore meilleur et quel est ou sont les paramètres sur lesquels il y a lieu d'agir pour atteindre ce résultat.

Le but de la présente invention est d'améliorer le rendement d'un échappement à ancre suisse, y compris par rapport aux solutions préconisées par l'état de la technique.

A cet effet, cette invention a pour objet un échappement à ancre suisse selon la revendication 1.

Les essais pratiques effectués avec des échappements réalisés selon l'objet de la présente invention ont montré qu'il était possible d'améliorer leur rendement y compris par rapport aux résultats obtenus avec les échappements de l'état de la technique.

Les dessins annexés illustrent, schématiquement et à titre d'exemple, deux formes d'exécution de l'échappement à ancre suisse objet de la présente invention.
La figure 1 est une vue en plan d'un échappement à ancre suisse standard sur lequel sont indiqués les différents paramètres entrant en ligne de compte pour améliorer son rendement;
la figure 2 est une vue partielle à plus grande échelle de la figure 1;
les figures 3 et 4 représentent des diagrammes de rendement η de l'échappement en fonction de différents paramètres pour des roues d'ancre comportant 24 dents et un pointage (distance entre l'axe de balancier et l'axe de la roue d'ancre) de 3.0 mm (voir également le tableau 2);
la figure 5 est une vue en plan d'une forme d'exécution de l'échappement objet de l'invention.

Le tableau qui suit donne la définition des différents paramètres utilisés au cours de la description qui suit. Ces paramètres sont indiqués sur les figures 1 et 2.

| | |
|---|---|
| Ls/Le | Angle mesuré sur la circonférence de la roue d'échappement et parcouru par l'arête d'une dent de la roue d'échappement en contact avec la palette de sortie (respectivement d'entrée) entre sa position de repos et la fin de son contact avec cette palette |
| d | Angle mesuré sur la circonférence de la roue d'échappement, occupé par le plan d'impulsion de l'une des dents de la roue d'échappement [°] |
| La | Longueur du plan d'impulsion de la palette [µm] |
| Lg | Longueur du plan d'impulsion d'une dent de la roue d'échappement [µm] |
| L'a | Largeur de la palette [µm] |
| L'g | Largeur de la dent, caractérisée par la projection du plan de la dent sur la normale au rayon passant par le bec d'impulsion de cette dent [µm] |
| Lpl | Largeur relative de l'une des palettes, exprimée en pourcentage de la longueur d'arc cumulée d'une dent et de cette palette. $Lpl = \frac{Ls}{Ls + d}$ ou $\frac{Le}{Le + d}$ |

L'architecture complète d'un échappement à ancre suisse peut être définie avec un certain nombre de paramètres. Avant de pouvoir faire varier ces paramètres et étudier le système, il est nécessaire d'établir le tracé fonctionnel de l'échappement. Ceci se fait de façon connue et décrite dans la littérature, comme par exemple dans la Théorie Générale de l'Horlogerie de L. Defossez.

Il apparaît après étude approfondie que le paramètre Lpl, la largeur relative des palettes, exprimée en pourcentage de la longueur d'arc cumulée d'une dent et d'une palette et égale à $Lpl = \frac{Ls}{Ls + d}$ pour la palette de sortie et à $Lpl = \frac{Le}{Le + d}$ pour la palette d'entrée, est influent. Cette largeur doit être minimisée, comme montré dans le diagramme de la figure 3, car le rendement diminue avec cette grandeur sur la plage considérée. Les autres paramètres sont soit déjà proches des valeurs optimales, voire ont ces valeurs optimales, ou ont une influence relativement faible.

La diminution relative de la largeur de la palette s'accompagne de l'augmentation de la largeur de la dent de la roue d'échappement pour conserver le même secteur angulaire de transmission d'énergie et l'exploiter au maximum. De ce fait, on distingue deux modes de transmission d'énergie, l'impulsion A lorsque l'arête de la dent se déplace sur le plan d'impulsion de la palette en exerçant une poussée et l'impulsion B lorsque le plan d'impulsion de la dent se déplace par rapport à l'arête de la palette en exerçant une poussée.

La figure 3 illustre bien cette dépendance. On voit que le fait d'utiliser des palettes de faible largeur (longueur de plan d'impulsion inférieure à 200 µm) permet d'obtenir un meilleur rendement que celui donné dans le US3628327 (49% contre plus de 51% dans le cas présent).

Tous les exemples sont donnés ici avec une largeur des palettes identiques à l'entrée et à la sortie, mais il est évident que l'on peut être amené à varier les dimensions des palettes d'entrée et de sortie.

Le nombre de dents de la roue d'échappement a peu d'influence sur le rendement de l'échappement, et peut varier sur une large plage (par exemple, entre 16 et 30 dents). L'angle formé par la ligne des centres (lignes reliant les centres des axes du balancier, de l'ancre et de la roue d'ancre) ne possède pas d'influence significative sur le rendement de l'échappement.

Avantageusement, le rapport entre l'angle de levée du balancier et celui de l'ancre (angle formé par la tige de l'ancre entre les deux positions stables de l'ancre), qui est typiquement de 3,6 dans l'échappement ancre suisse, se situe dans le cas de la présente invention entre 3,7 et 7, préférentiellement à 4,5.

En s'appuyant sur l'étude qui précède, et compte tenu des diverses contraintes évoquées, les géométries suivantes ont été réalisées dans le but de fabriquer une série de prototypes et confronter les calculs aux mesures.

La figure 5 représente une forme d'exécution d'un échappement à ancre suisse selon la présente invention. Ses paramètres correspondent à la référence 2 du tableau 2 ci-après. Cet échappement comporte une roue d'échappement de 24 dents. L'ancre est réalisée par le procédé Liga en Ni avec des palettes de 0.125 mm d'épaisseur réalisées de manière classique en rubis. Pour la roue, deux configurations sont testées, une première en Ni avec une planche de 0.13 mm et une seconde en Si avec une planche de 0.15 mm. Il est évident que d'autres matières peuvent être utilisées, pour l'ancre, les palettes de l'ancre et la roue. En particulier, l'ancre peut être réalisée en une seule pièce avec des palettes intégrées.

La figure 1 représente un échappement à ancre suisse dans une configuration standard à 20 dents, qui sert de base de comparaison. Ses paramètres correspondent à la référence 3 du tableau 2.

Pour la configuration de la figure 5, le modèle utilisé pour calculer les valeurs consignées dans le tableau 2, permet de prévoir une augmentation du rendement d'environ 10% pour la solution en Ni et d'environ 11% pour la version allégée en Si.

Pour les tests de validation, la valeur absolue du rendement est difficile à prédire puisque celle-ci dépend directement de la valeur du rendement de transmission entre la roue d'ancre et la roue de seconde qui est difficilement estimable. Nous nous basons donc sur des comparaisons de l'amplitude obtenue entre une configuration standard et un échappement optimisé.

Le tableau 1 ci-dessous donne un aperçu des amplitudes mesurées pour les deux configurations et l'échappement témoin (ancre suisse standard avec une roue d'ancre fabriquée en Ni). Les amplitudes données ci-dessous sont des moyennes réalisées sur au moins cinq pièces, l'écart-type sur ces moyennes étant de typiquement 5°.

**TABLEAU 1**

| | Numéro de référence tableau 2 | Amplitude mesurée [°] |
|---|---|---|
| Echappement témoin | 3 | 275 |
| Roue en Si | 2 | 307 |
| Roue en Ni | 2 | 310 |

**TABLEAU 2**

| Ref. | Largeur palette [%] Lpl | Rendement η [%] | Longueur plan d'impulsion de la palette La | Rapport longueurs des plans d'impulsion Lg/La | Angle palette Ls, Le [°] | Rapport angles Ls/d | Nombre de dents |
|---|---|---|---|---|---|---|---|
| 1 | 38.2 | 54.4% | 157 | 1.78 | 3.3 | 0.62 | 20 dents |
| 2 | 38.8 | 54.8% | 158 | 1.72 | 2.8 | 0.63 | 24 dents |
| 3 | 72.3 | 45.2% | 290 | 0.40 | 6.3 | 2.6 | 20 dents |

Il ressort de l'étude que dans l'échappement à ancre suisse objet de l'invention, la largeur relative Lpl de chacune des palettes, est avantageusement ≤ 45%. Le rapport de la longueur d'arc Ls, Le de l'une des palettes de sortie, respectivement d'entrée à la longueur d'arc d d'une des dents de la roue d'échappement est de préférence inférieur à 1. La longueur du plan d'impulsion La de l'une desdites palettes est avantageusement inférieure à 200 µm. Le rapport entre la longueur du plan d'impulsion Lg de l'une des dents de la roue d'échappement et la longueur du plan d'impulsion La de l'une des palettes est préférentiellement supérieur à 1,5.

## Revendications

1. Echappement à ancre suisse comprenant une roue d'échappement munie de dents et une ancre munie d'une part d'une palette d'entrée et d'une palette de sortie, en prise alternativement avec les dents de la roue d'échappement, d'autre part d'une fourchette en prise périodiquement avec une cheville d'un plateau solidaire de l'arbre d'un balancier régulateur, dont la largeur relative Lpl de chacune desdites palettes, exprimée en pourcentage de la longueur d'arc cumulée de l'une desdites dents et de l'une desdites palettes, mesurée sur la circonférence de la roue d'échappement est :$Lpl = \left(\frac{Ls}{Ls + d}ou\frac{Le}{Le + d}\right) \leq 60 %$ où Ls et Le sont les longueurs d'arcs des palettes de sortie, respectivement d'entrée, et d est la longueur d'arc d'une dent de la roue d'échappement, **caractérisé en ce que** la longueur du plan d'impulsion La de l'une desdites palettes est inférieure à 200 µm, le rapport entre la longueur du plan d'impulsion Lg de l'une desdites dents et la longueur du plan d'impulsion La de l'une des palettes est supérieur à 1,5, et le nombre de dents de la roue d'échappement est compris entre 16 et 30.

2. Echappement selon la revendication 1 dans lequel ladite largeur relative Lpl de chacune desdites palettes, est ≤ 45%.

3. Echappement selon l'une des revendications précédentes, dans lequel le rapport de la longueur d'arc Ls, Le de l'une des palettes de sortie, respectivement d'entrée à la longueur d'arc d d'une des dents de la roue d'échappement est inférieur à 1.

4. Echappement selon l'une des revendications précédentes, dans lequel le rapport entre l'angle de levée du balancier et l'angle de levée de l'ancre se situe entre 3,7 et 7, préférentiellement à 4,5.

## Patentansprüche

1. Schweizer Ankerhemmung, umfassend ein Hemmungsrad, das mit Zähnen versehen ist, und einen Anker, der zum einen mit einer Eingangspalette und einer Ausgangspalette versehen ist, die abwechselnd in Eingriff mit den Zähnen des Hemmungsrades stehen, und zum anderen mit einer Gabel, die periodisch in Eingriff mit einer Ellipse einer fest mit der Welle einer regulierenden Unruh verbundenen Rolle steht, wobei die relative Breite Lpl jeder der Paletten, ausgedrückt in Prozent von der kumulierten Bogenlänge eines der Zähne und einer der Paletten, gemessen am Umfang des Hemmungsrades, beträgt: $Lpl = \left(\frac{Ls}{Ls + d} oder \frac{Le}{Le + d}\right) \leq 60 %$
wobei Ls und Le die Bogenlängen der Ausgangs- bzw. Eingangspaletten sind und d die Bogenlänge eines Zahns des Hemmungsrades ist, **dadurch gekennzeichnet, dass** die Länge der Antriebsfläche La einer der Paletten kleiner als 200 µm ist,
das Verhältnis zwischen der Länge der Antriebsfläche Lg eines der Zähne und der Länge der Antriebsfläche La einer der Paletten größer als 1,5 ist und die Anzahl der Zähne des Hemmungsrades zwischen 16 und 30 liegt.

2. Hemmung nach Anspruch 1, wobei die relative Breite Lpl jeder der Paletten ≤ 45 % ist.

3. Hemmung nach einem der vorhergehenden Ansprüche, wobei das Verhältnis der Bogenlänge Ls, Le einer der Ausgangs- bzw. Eingangspaletten zur Bogenlänge d eines der Zähne des Hemmungsrades kleiner als 1 ist.

4. Hemmung nach einem der vorhergehenden Ansprüche, wobei das Verhältnis zwischen dem Hebewinkel der Unruh und dem Hebewinkel des Ankers zwischen 3,7 und 7 liegt, bevorzugt bei 4,5.

## Claims

1. A Swiss lever escapement comprising an escape wheel having teeth, and a lever having on the one hand an entry pallet and an exit pallet that engage alternately with the teeth of the escape wheel, and on the other hand a fork that engages periodically with an impulse pin on a roller mounted on the staff of a regulator balance wheel, in which escapement the relative width Lpl of each of said pallets, expressed as a percentage of the sum of the lengths of arc of one of said teeth and one of said pallets, measured at the circumference of the escape wheel is: $Lpl = \left(\frac{Ls}{Ls + d} or \frac{Le}{Le + d}\right) \leq 60 %$
where Ls and Le are the lengths of arc of the exit pallet and entry pallet, respectively, and
d is the length of arc of one escape wheel tooth,
in which the length of the impulse plane La of one of said pallets is less than 200 µm,
in which the ratio of the length of the impulse plane Lg of one of said teeth to the length of the impulse plane La of one of the pallets is more than 1.5, and the number of teeth of the escape wheel is comprised between 16 and 30.

2. The escapement as claimed in claim 1 in which said relative width Lpl of each of said pallets is ≤ 45%.

3. The escapement as claimed in one of the preceding claims, in which the ratio of the length of arc Ls, Le of the exit or entry pallet, respectively, to the length of arc d of one of the escape wheel teeth is less than 1.

4. The escapement as claimed in one of the preceding claims, in which the ratio of the lift angle of the balance wheel to the lift angle of the lever is from 3.7 to 7, preferably 4.5.
